# FASCICULE DE BREVET EUROPEEN

(11) **EP 3 824 150 B1**
(45) Date de publication et mention de la délivrance du brevet: **23.08.2023**
(21) Numéro de dépôt: 18779471.4
(22) Date de dépôt: 12.09.2018
(51) Int. Cl.: E04B 2/18, E04B 2/22, E04B 2/02

(54) **SYSTEME D'ASSEMBLAGE DE PARPAINGS EN KIT DESTINE A LA CONSTRUCTION DES BATIMENTS**
SYSTEM ZUR MONTAGE VON BAUBLÖCKEN IN FORM EINES ZUR KONSTRUKTION VON GEBÄUDEN BESTIMMTEN BAUSATZES
SYSTEM FOR ASSEMBLING BUILDING BLOCKS IN THE FORM OF A KIT INTENDED FOR THE CONSTRUCTION OF BUILDINGS

(30) Priorité: 15.03.2018 MA 42173
(43) Date de publication de la demande: 26.05.2021
(73) Titulaire: Berdai, Adel, Marrakech 40000 (MA)
(72) Inventeur: Berdai, Adel, Marrakech 40000 (MA)
(74) Mandataire: Alatis
(86) Numéro de dépôt international: PCT/MA2018/000013
(87) Numéro de publication internationale: WO 2019/177440

(56) Documents cités:
- WO-A1-2009/051463
- GB-A- 783 527
- US-A- 4 633 630
- US-A- 4 704 832

## Description

La présente invention a pour objet un système comprenant un assortiment, d'un nombre nécessaire et suffisant, de blocs de parpaings modulaires et emboîtables, à la fois horizontalement et verticalement, destiné à la construction des murs d'habitations, des dalles et des murs de clôture y compris les murs des façades ou tout autre mur de contour des logements et appartements de manière générale, des murs de cloisonnement, des murs des clôtures des habitations à usage de logement -appartement ou villa- et ceux des constructions à usage professionnel (dépôt, garage ou hangars).

Le système selon l'invention est composé d'un bloc de béton fondation(1), d'un parpaing de base grand format modulaire et emboîtable et décrivant une forme en « H »(2), d'un parpaing de base petit format modulaire et emboîtable et décrivant une forme en « H » (3), d'un parpaing réducteur grand format modulaire et emboîtable et décrivant une forme en « T »(4), d'un parpaing réducteur petit format modulaire et emboîtable et décrivant une forme en « T »(5) d'un parpaing coin grand format d'assemblage orthogonal de deux murs extérieurs (6), d'un parpaing coin petit format d'assemblage orthogonal de deux murs extérieurs(7), d'un parpaing coin d'assemblage de deux murs intérieurs grand format(8),d'un parpaing coin d'assemblage de murs intérieurs petit format(9), d'un linteau appui fenêtre à empattements intégrés (10), d'un parpaing butoir grand format décrivant une forme en « U »(11), d'un parpaing butoir petit format décrivant une forme en « U »(12) d'un parpaing de jonction grand format(13), d'un parpaing de jonction petit format(14) d'une poutrelle à treillis métallique et semelle en béton armé à patte d'empattement large (51), une poutrelle à treillis métallique et semelle en béton armé à patte d'empattement réduite(62) et d'un couvercle de couronnement pour mur de clôture(56).

L'ensemble des éléments de composition du procédé de la présente l'invention représente un assortiment unifié et indissociable.

L'invention concerne le domaine du bâtiment et des travaux publics.

Plus précisément l'invention se rapporte aux activités de la construction des dalles et des murs des habitations (logements, appartements, villas, collectivités, ..), et celles de la construction des murs des bâtiments à usage professionnel (dépôts, garages ou hangars). Egalement l'invention concerne les activités de la construction des murs de clôture, des barricades et des barrières et balisages en béton aggloméré.

Il est généralement connu que la construction des bâtiments, de quelque nature que ce soit, comprend, entre autres, des fondations, des poutres et les poutrelles de soutènement, des dalles et des toitures.

La maçonnerie termine ces travaux, dits de gros oeuvres, par l'élévation des murs des façades, des murs de contour et ceux de cloisonnement et de compartimentation (chambres, cuisines, salles de bain, bureaux.....ETC).

La construction des murs requiert un savoir-faire connu et bien maitrisé depuis fort longtemps.

Un mur en maçonnerie est une structure verticale composée par l'assemblage d'éléments de petites dimensions, montés en lits horizontaux et à joints croisés, liés entre eux par du mortier ou par emboîtement. La cohésion du mur est obtenue par l'imbrication des différentes pièces qui le constituent, ce qui nécessite un décalage des joints d'une assise sur l'autre.

Aussi, comme il est communément connu, faut-il commencer la construction des murs par la pose des blocs de parpaing. Les parpaings, communément appelés brique ou agglos ou bloc béton, comportes des alvéoles qui doivent obligatoirement être posées vers le bas afin de permettre une bonne adhérence du mortier de scellement. La pose de piges de part et d'autre est nécessaire pour servir de guide vertical de montage.

Un dépôt régulier d'une couche de mortier, de quelques centimètres d'épaisseur (4 cm environ), sur les fondations est nécessaire pour recevoir le premier parpaing du mur. Ensuite il y a lieu de poser la première agglo à une extrémité du mur tout en vérifiant son alignement en tous sens. A l'identique un autre parpaing est posé à l'autre extrémité du mur. Un fil est tendu entre les deux parpaings pour servir de référence de montage, d'où l'importance primordiale de la pose de ces deux agglos pour une bonne qualité de travail et assurer un bon alignement du mur. Enfin, il est fortement recommandé, de mouiller tout d'abord les parpaings au moment de la pose, car il risque d'y avoir une absorption de l'eau contenue dans le mortier et l'exposer à un dessèchement causant ainsi son effritement et la chute des agglos voir celle du mur lui-même.

Il est également connu que les industries des agglos offrent plusieurs types de parpaings (formes et dimensions) selon leurs destinations (habitats ou bâtiment de stockage ou à usage industriel), selon le contexte environnemental et climatique et/ou selon les conceptions préconisées par les architectes. Ceci afin que les constructions acquièrent solidité et esthétique selon les règles de l'art, également afin de garantir les avantages techniques de durabilité, de sécurité et du confort relevant de nombreuses normes et réglementations.

Le parpaing ou bloc béton est un élément de construction de forme parallélépipédique se présente sous la forme d'une figure géométrique à 4 faces verticales et 2 faces horizontales, et se décline en plusieurs formes et modèles dont principalement :
Parpaings pleins sans alvéoles, ou parpaings perforés, ou parpaings creux.

En plus, il existe dans l'état de la technique, des blocs accessoires à combiner avec les parpaings standards ci-dessus énumérés tel que :
Bloc d'angle : Pour la réalisation des chaînages verticaux dans les angles rentrants ou saillants de la maçonnerie.

Parpaings ou bloc de coupe : A scinder en deux partie (pour obtenir la moitié d'un bloc) ou par 4 (pour obtenir le quart d'un bloc) ceci pour pouvoir réaliser toutes les combinaisons dimensionnelles nécessaires imposées par les différentes longueurs des murs.

Parpaings à feuillure : La pose des couvrants nécessite l'encastrement du dormant dans le gros oeuvre de la maçonnerie. Ce bloc est destiné à faciliter cette opération en permettant la réalisation aisée d'une feuillure. Ce bloc comporte, le plus souvent, au moins une alvéole médiane offrant la possibilté d'obtenir des demis blocs.

Bloc d'abouts : Destiné à la réalisation des ouvertures ou des angles quand les chaînages verticaux ne sont pas indispensables.

Blocs à j oints horizontaux masqués : Permettent de masquer le j oint horizontal sur la paroi tout en assurant l'appui nécessaire au montage des blocs.

L'un des avantages des parpaings est qu'il est très populaire dans le monde de la maçonnerie. En effet, les parpaings sont particulièrement résistants à l'usure et aux intempéries, si bien qu'ils offrent une longévité aux bâtiments qui en sont composés.

En outre, le parpaing bénéfice d'un prix très abordable est reste parmi les matériaux de construction les moins coûteux pour ériger une construction.

Un autre avantage, à mettre sur le compte du parpaing, est qu'il est un matériau incombustible, car il résiste particulièrement bien aux incendies.

Egalement il est à noter que le parpaing conventionnel est en matériaux très solide, et sa construction le rend plus résistant aux tremblements de terre et aux fortes tempêtes comparativement à d'autres structures.

Enfin, il est à noter qu'un des avantages indéniables d'une seule pièce de parpaing reste qu'elle est facile à poser.

Néanmoins, le parpaing n'est pas parfait pour autant. Car il présente des inconvénients qui l'ont toujours tacheté.

L'un des inconvénients majeurs du parpaing est qu'il est un très mauvais isolant.

Il n'est pas possible de poser un mur en parpaings sans ajouter une double isolation aussi bien sur sa face extérieure que celle de l'intérieur. Car l'isolation thermique et sonore du parpaing est quasiment nulle, et il provoque une mauvaise diffusion de la vapeur d'eau et un faible transfert de la chaleur en période d'été.

En matière d'isolation, ses performances sont mauvaises. Il doit nécessairement être doublé d'un isolant intérieur ou extérieur, tels que le polystyrène ou la laine minérale encore que la pose au mortier a l'inconvénient de créer des ponts thermiques au niveau des jointures.

Un autre inconvénient du parpaing est qu'il présente une structure rigide. Il est vraiment lourd, donc, pas agréable à travailler. En effet, le parpaing ayant une forme particulière ne permet pas toutes les fantaisies architecturelles.

Aussi, faut-il noter, que même si le prix du parpaing est faible, sa pose peut entraîner des travaux supplémentaires. Citons notamment le coût de l'isolation, mais aussi de la tuyauterie et du chauffage, qui seront plus coûteux à installer car plus difficiles à poser dans une structure en parpaings.

En effet, la mise en place de toutes les canalisations encastrées des installations techniques (électricité, plomberie, sanitaires climatisation, téléphonie, audiovisuelle...ETC) exige le creusement de tranchées dans les murs fraîchement construits, ce qui engendre des frais supplémentaires pour les reboucher (mortier, induits de finition, peinture....).

Par ailleurs, la pose des parpaings pour la construction des murs exige une minutie spécifique pour le respect de l'alignement horizontale et verticale, ce qui se traduit par un temps relativement long qui peut impacter l'avancement des travaux de construction, et par voie de conséquence, avoir des incidences sur les délais de livraison contractuels.

Par ailleurs, l'utilisation du mortier contenant de l'eau nécessite la consommation des grandes quantités des eaux. Encore que le fait que les parpaings doivent être imbibés par de l'eau préalablement à leurs poses, au risque des voir le mortier de liaison de se dessécher par phénomène de capillarité, rend le travail long voire même impossible en période de pluie.

Il est important de signaler que les murs construits en parpaings sont brut au niveau des ouvertures (fenêtres et portes) ce qui nécessite un travail supplémentaire et des matériaux complémentaires pour la finition des rebords de pose des fenêtres des portes ou tout autre cadre ou faux-cadre.

Enfin, comme il est généralement connu, la construction des murs en parpaings est une opération irréversible. Ce qui exige la démolition des murs dans le cas où il est question de récupérer les blocs en parpaings ou de réaliser des modifications architecturelles.

Pour pallier ces inconvénients un certain nombre d'amélioration ont été apportés, Il en est ainsi des documents cités ci-dessous :
Le document US 6508041A1 décrit, certes, un système bien modulaire qui comporte plusieurs sous éléments, qui une fois assemblés entre eux, donnent un bloc qui est toujours de la même largeur quel que soit sa destination soit vers un mur extérieur, soit un vers mur intérieur. En d'autre terme le concept décrit par ce document ne cite pas de bloc modulaire permettant une réduction de la largeur du mur.

Pour démontrer cet contrainte, la solution préconisée par le document US 650804A1 cite un bloc de jonction, qui permet effectivement l'émergence d'un mur intérieur à partir d'un mur extérieur large, mais avec l'obligation contraignante de conserver une épaisseur large du dit mur émergent. Et à fortiori, tous les murs de l'habitation sont condamnés à avoir la même largeur, ce qui pénalise doublement et les coûts de la construction, et provoque la réduction des espaces intérieurs.

Par ailleurs, le document US 650804A1 ; préconise un bloc coin de renvoi d'angle, entre deux murs perpendiculaires, comportant des creux de coulage béton de scellement, dont la géométrie est triangulaire, alors que ce qui est techniquement valable et reconnu par tout homme du métier, est que les dits creux de coulage sont, soit sous une forme carrée, soit rectangulaire ou circulaire. En plus les points d'ancrage disponibles sur les dits blocs coin du document US 650804A1 ont une profondeur verticale suffisante, mais très courte à l'horizontal, ce qui semble-t-il ne permet pas un ancrage suffisant.

Le document WO 20099051463A1 décrit des blocs modulaires et emboîtables pour la construction des murs. Mais ce que décrit ce document représente des blocs très massifs et d'une largeur très importante.

Encore que le coin de renvoi d'angle, installé entre deux murs perpendiculaires, préconisé par ce document ne comporte pas de creux de scellement suffisamment large pour avoir un poteau bien solide.

Le bloc de fin de course, installé en fin des murs au niveau des ouvertures (portes ou fenêtres) préconisé par ce document, ne dispose pas d'une zone d'emboîtement, par conséquent il est simplement appliqué à même le flanc du mur et en superposition pour son assemblage à la verticale.

Les blocs qui en résultent sont volumineux en largeur et peuvent réduire les espaces utiles à l'intérieur des logements, rendre le travail de la pose fastidieux et onéreux. Le document US 4 633 630 décrit un système d'assemblage de parpaings en kit connu de l'art antérieur.

La simplicité de la forme en « H », selon l'invention, donne plusieurs avantages tel que la facilité d'emboitement et l'aisance de la manipulation. En plus en retirant la branche longue(27) du parpaing de base (2) et (3) nous obtenons le parpaing réducteur(4) qui comme avantage d'avoir un mur réduit de 25% d'une part, et en scindant transversalement le dit parpaing en « H » selon l'invention nous obtenons le parpaing butoir en forme de « U » (11).

En plus en scindant le parpaing de base en de « H » nous obtenons les deux empattements (40) en forme de « U » du linteau(10).

La forme du parpaing en forme de « H », selon l'invention, ouvre la voie à la mise au point à une extension des empattements des poutrelles à des fins de réalisation des poses des poutrelles avec une parfaite harmonie sur les murs d'une part, et réaliser des jonctions entre deux poutrelles dont les empattements, selon l'invention, sont également en forme de «H ».

L'invention sera mieux comprise à la lecture de la présentation ci-après :
Pour palier tous ces inconvénients, la présente invention propose un procédé comprenant assortiment de blocs de parpaings emboîtables et modulaires, en nombre nécessaire et suffisant et constituant un assortiment unifié et indissociable, pour l'édification des dalles et des murs de façade, ou tout autre mur de contour des logements et appartements de manière générale, des murs de cloisonnement, des murs des clôtures des habitations à usage de logement - appartement ou villa- et ceux des constructions à usage professionnel (dépôt, garage ou hangars).

L'invention concerne un système d'assemblage de parpaings en kit destiné à la construction des bâtiments, composé d'un parpaing de base grand format (2), d'un parpaing de base petit format (3), d'un parpaing réducteur grand format (4), d'un parpaing réducteur petit format (5), d'un parpaing coin extérieur grand format (6), d'un coin extérieur petit format (7), d'un coin intérieur grand format (8), d'un coin intérieur petit format (9), d'un linteau (10), d'un parpaing butoir grand format (11), d'un parpaing butoir petit format (12), d'un parpaing de jonction grand format (13), d'un parpaing de jonction petit format (14), le bloc parpaing de base grand format (2) et le bloc de parpaing de base petit format (3) décrivant, chacun d'entre eux, une forme en « H » et comportant, chacun d'entre eux, une branche courte (24), une branche longue (27) et un tronc central (33) doté d'un creux de fixation à la verticale (18), le système d'assemblage de parpaings en kit étant caractérisé en ce que le kit se compose aussi d'un bloc de fondation (1), d'une poutrelle à treillis métallique et semelle béton armé à empattement large (51), d'une poutrelle à treillis métallique et semelle béton armé empattements réduits (62), et en ce que le bloc de parpaing de jonction grand format (13) et le bloc de parpaing de jonction petit format (14)comportent chacun d'entre eux, une branche emboîtable mur principal (45), deux branches visibles mur principal (46), une grande lèvre visible mur de cloison (47) et une petit lèvre emboitement mur de cloison (48).La construction des murs, selon l'invention, devient modulaire et très pratique grâce aux éléments (Fig1 à Fig20) complémentaires modulaires et emboîtables aussi bien sur le plan horizontal que sur le plan vertical.

Selon un mode de réalisation, le bloc de parpaing réducteur grand format (4) et le bloc de parpaing réducteur petit format (5) décrivent, chacun d'entre eux, une forme en « T » et comportant, chacun d'entre eux, une branche emboîtable (34) et une face visible réducteur (35) et un passage technique (28).

Selon un mode de réalisation, le bloc de parpaing coin extérieur grand format (6) et le bloc de parpaing coin extérieur petit format (9) comportent, chacun d'entre eux, un tronc central (49) doté de deux de creux de fixation (49), deux bras emboîtables (36) et deux jambes extérieures (37).

Selon un mode de réalisation, le parpaing intérieur grand format (8) et le parpaing de coin intérieur petit format (9) comportent, chacun d'entre eux, un tronc central (50) doté de deux creux de fixation (38), et deux bras emboîtables (39).

Selon un mode de réalisation, le linteau (10) est une pièce monobloc munie d'une partie centrale en béton armé et qu'il comporte à ses extrémités deux pattes d'empattement (40) munis, chacune d'entre elle, d'un doigt index visible (41) et d'un pouce emboîtable (42).

Selon un mode de réalisation, le boc de parpaing butoir grand format (11) et le bloc de parpaing butoir petit format (12) décrivent, chacun d'entre eux, une forme en « U » et qui comportent, chacun d'entre eux, une grande lèvre (43) et une petite lèvre (44) et une attente faux-cadres (31) et une glissière volet roulant (32).

Selon un mode de réalisation, la poutrelle à empattements larges (51) comporte un tronc central (54) représentant une surface d'appui des ourdis et des empattements (65) et que dits les empattements comportent une branche externe double (52) une branche interne simple (53) et un ensemble de ferraillage (55).

Selon un mode de réalisation, la poutrelle à treillis métallique et semelle béton armé empattement réduit (62) comporte des empattements (66), une branche longue (63) et une branche courte (64).

Selon un mode de réalisation, le système d'assemblage des parpaings en kit comporte un couvercle de couronnement des murs (56).

La construction des murs, selon l'invention, commence par la pose du bloc de béton fondation (1). Le bloc de fondation (1) comporte des points d'ancrage (17) pour faciliter la mise en place.

Le dit bloc de fondation (1), selon l'invention, comporte des attentes femelles(15) pour la réception en une parfaite concordance des parpaings de base grand format(2). La partie emboîtable (24), (27) et (33) s'emboite avec aisance dans les attentes femelles (15).

Le creux de fixation(18) du parpaing de base grand format(2) coïncide alors parfaitement avec le creux de fixation (18) du bloc fondation(18).

Un emplacement de chainage(19) est prévu sur toute la longueur de la partie basse du bloc de fondation(1) pour faciliter une fixation de la barre de fixation (20) sur le chaînage.

La pose des blocs de fondation(1) de manière juxtaposée sur toute la longueur prévue pour la construction du mur facilite la mise en place des parpaings de base grand format(2) qui vont être en contact entre eux par le biais de la surface de contact (23). Les arrondis pour fixation horizontale(22) permettent, avec aisance, l'installation des blocs de parpaing grand format(2) dans le bloc de fondation(1).

Il est à préciser que l'enfilement des blocs de parpaing de base grand format(2) dans les attentes d'emboîtements femelles(15) du bloc de fondation(1) ne se fait qu'à concurrence de la moitié -1/2- inférieure de leurs hauteurs l'autre moitié supérieure de leurs hauteurs reste alors apparente, et le parpaing de base grand format(2) ne couvre pas toute la largeur du mur en construction qui n'est terminé que de 75%. Vient ensuite la deuxième étape pour la pose d'une seconde rangée de parpaing grand format(2) en miroir et à l'opposé de la précédente en prenant assise sur la partie mâle(16) du bloc de fondation (1). Les 25% (restant libre) de la largeur du mur sont maintenant comblées. L'opération de la pose des parpaings de base grand format(2) peut continuer en alternance rangée par rangée jusqu'à atteindre la hauteur voulue.

Au niveau de la dernière rangée du mur il reste encore à combler 25% de sa largeur et la moitié de sa hauteur pour compléter le mur et obtenir une surface plane.

C'est alors qu'intervient le parpaing de base petit format(3) qui est également prévu à cet effet.

Cette approche est à considérer comme une technique fondamentale caractérisant l'invention.

Il est à préciser que tout en s'empilant les uns sur les autres, rangée après rangée successivement, les creux de fixation(18) des parpaings de base grand format(2) se concordent parfaitement sur le plan vertical pour laisser un passage libre aux barres de fer de fixation(20)

Ceci dans le cas de la construction des murs à partir d'un sous-sol et pour la construction des murs de clôture.

Pour la construction des murs de rez-de-chaussée et des murs des étages, le recours au parpaing de base petit format(3) comme base de l'élévation du mur suivant la même technique et à l'identique que pour le bloc de fondation(1).

Le bloc de parpaing de base petit format (3) est conçu avec une hauteur inférieure de moitié à celle du parpaing de base grand format (2).

Ainsi, la pose du parpaing de base petit format(3) à même le sol, pour le démarrage de la construction d'un mur, constitue un berceau pour recevoir les blocs de parpaing de base grand format (2) de la première rangée du mur. Comme la hauteur du parpaing de base petit format(3) représente la moitié (1/2)de la hauteur du parpaing de base grand format (2), ce dernier(2) ne rentre qu'à concurrence de la moitié de sa hauteur dans le bloc de parpaing de base petit format(3), et la partie supérieure du bloc de base grand format (2) reste apparente pour recevoir le parpaing de base grand format(2) de la deuxième rangée consécutive du mur.

Pour réaliser des connexions entre deux murs extérieurs perpendiculaires, la présente invention prévoit l'utilisation de bloc parpaing coin extérieur petit format (7) et coin extérieur grand format (6) illustré dans la Fig7. Et Fig.8

Comme l'illustre la fig.8, le parpaing de coin extérieur petit format(7) est posé à même de sol pour le démarrage de l'élévation du mur et reçoit les branches du parpaing de base grand format(2) par l'intermédiaire de ses bras emboitables(36) (disposés orthogonalement par rapport au tronc(49)) et ses jambes extérieures(37) également orthogonaux par rapport au tronc(49).

Comme il a été indiqué ci-dessus, le même principe d'emboitage des parpaings de base grand format(2) et des coins grand format(6) continue jusqu'à l'atteinte de la hauteur voulue. Egalement à ce niveau les petits formats pour terminer le mur aussi bien pour le parpaing de base petit format(3) et le coin petit format(3).

Le procédé selon l'invention prévoit un creux de fixation(29) sur le troc central(49) apte à recevoir les barres de fixation (20) et le béton de scellement.

La Fig.8 illustre bien cette configuration.

Pour obtenir des largeurs de mur réduit de 25% par rapport au mur extérieur, l'invention prévoit au niveau de la première rangée à même le parpaing de base petit format(3), et une seconde rangée par le parpaing réducteur(4).

L'élévation du mur se poursuit comme indiqué ci-dessous, l'emboitement des différentes pièces constituant le mur jusqu'à l'atteinte de la hauteur voulue.

Décrivant une forme en « T » le parpaing réducteurs grand format(4) et le parpaing réducteur petit format(5) sont caractérisés en ce qu'il comporte des branches (26) emboîtables dans la zone d'emboitement(25) des parpaings de base grand format(2) et petit format(3).

Egalement le parpaing réducteur grand format(4) et le parpaing réducteur petit format(5) comportent des orifices pour passage technique(28) aptes à recevoir les canalisations techniques de toute nature.

La connexion perpendiculaire des deux murs intérieurs ou de deux cloisons se réalise, selon l'invention, par l'intermédiaire de coins intérieurs (grand format(8) et petit format(9)) conçus spécialement pour respecter la largeur réduite de 25% (illustré par la Fig. 10).

Respectant la technique innovante du procédé, les coins intérieurs s'emboitent horizontalement et verticalement dans les parpaings de base petit et grand format.

Composé d'un tronc central coin intérieur (50) et de deux bars emboitables(39), le parpaing coin intérieur respecte le même le principe d'élévation des murs, selon l'invention, ci-dessus indiqué.

Pour calfeutrer les rebords des murs (intérieurs ou extérieurs) au niveau des ouvertures et à des fins de recevoir les cadres et faux-cadres des volets roulants, des fenêtres et des portes, l'invention préconise l'utilisation des parpaings butoirs grand format(11) et des parpaing butoir petit format(12).

Décrivant une forme en « U » le parpaing butoir grand format(11) et le parpaing grand format(12) sont caractérisés en ce qu'ils comportent, chacun d'entre eux, une grande lèvre(43) et une petite lèvre(44).

La mise en place des parpaings butoirs grand format(11) et petit format(12) se fait par l'insertion du flanc(26) dans la zone d'emboitement(25) des autres parpaings qu'ils sont amenés à emboiter.

Les flancs arrières des parpaings butoirs grand format(1 1) et petit format(12) sont caractérisés en ce qu'ils comportent des attentes faux-cadres bois ou aluminium (31) et des glissières volets roulants / cadre métallique (32)

La Fig12, la Fig13 et la Fig14 illustrent bien l'utilisation du parpaing butoirs grand format (11) et petit format (12).

Une autre pièce nécessaire et complémentaire pour faire du procédé selon l'invention une unité indissociable pour la construction des murs est le linteau(10).

Le linteau (10) se présente comme une pièce monobloc caractérisée en ce qu'elle comporte une partie centrale en béton armé(30) et caractérisée en ce qu'elle est dotée de deux empattements de fixation encastrées dans ses extrémités (40).

Les empattements de fixations(40) décrivent une forme en « U » dont une lèvre visible(41) est plus longue que le pouce emboitable(42).

Le linteau(10) comporte au même titre que l'ensemble des parpaings exposés ci-dessus une zone d'emboitement(25) afin de pouvoir s'insérer de manière standardisée dans les différents autres parpaings du procédé selon l'invention.

La Fig.11 et la Fig12 illustrent bien le montage du linteau(10)

Pour manifester de manière concrète la parfaite modularité du procédé de construction le procédé selon l'invention propose un bloc parpaing de jonction grand format(13) et petit format(14).

En effet, et pour pouvoir réaliser l'émergence d'un mur à partir d'un autre mur et qui lui soit perpendiculaire, les blocs de jonction (13 et 14) sont aptes à recevoir trois murs en un point de bifurcation.

Le bloc de jonction est caractérisé en ce qu'il comporte une branche emboîtable au mur principal(45) apte à être encastré dans le mur principal par la zone d'emboitement(25), le guidage se faisant toujours de manière standardisée par le flanc(26), et caractérisé en ce qu'il comporte une branche visible mur principal(46), qu'il comporte une lèvre visible mur de cloison(47) et qu'il comporte une petite lèvre emboîtable au mur du cloison(48).Les dits blocs de jonction grand format(13) et petit format(14) sont dotés tous les deux de creux de fixation à la verticale(18) pour passage des barres en fer de fixation(20) et permettre le scellement.

La Fig16 illustre bien l'émergence d'une cloison à partir d'un mur principal et le parpaing de jonction qui joue le rôle de connecteur en un embranchement perpendiculaire.

La présente invention, en ambitionnant d'enrichir l'état de la technique par des solutions innovantes, prévoit une autre pièce complémentaire est indispensable pour la pose des ourdis des dalles de compression: il s'agit de la poutrelle à treillis métallique et semelle béton armé (51)

En effet, il est connu dans l'état de la technique que les poutrelles conventionnelles sont disposées sur le bord des murs porteurs laissant passés le ferraillage qui vient se fixer au chaînage horizontal.

C'est d'ailleurs le seul point de fixation qu'offre les poutrelles largement vulgarisées de l'état de la technique : La fixation se fait toujours sur le côté. Il faut reconnaître, aussi qu'il est très vrai, que cette solution a fait ses preuves.

La poutrelle à treillis métallique acier et à semelle en béton armé(51) selon l'invention se comporte d'un tronc surface plane(54) en béton armé apte à recevoir les ourdis, la dite surface plane(54) comporte également les ferraillages de renforcement(55).

L'empattement de la poutrelle (65) perpendiculaire au tronc (54)), dotés d'un creux de fixation(18) se déclinent sous la forme d'une plaque en béton armé à deux branches parallèles destinées à prendre appui sur toute la largeur du mur.

Cette disposition, selon l'invention, garantie à la poutrelle de prendre appui sur toute la largeur du mur par l'intermédiaire de la branche externe double(52) et la branche interne simple (53) du pied de la poutrelle(65).

Cette disposition, selon l'invention, offre à la poutrelle une assise plus stable comparativement aux poutrelles conventionnelles d'une part, et exclue toute possibilité de décalage grâce au verrouillage du pied de la poutrelle(65) aux barres de fer de fixation(20) venant de fondation d'autre part.

Ceci est possible grâce au ferraillage(55) préalablement installé sur la branche externe double(52) et la branche interne simple(53) du pied de la poutrelle(65)
La Fig.17 est une illustration schématique de la poutrelle(51) selon l'invention.

La Fig.18 illustre bien la disposition de la poutrelle(51), préconisée par la présente invention, sur un mur de blocs de parpaing grands format(2) et petit format(3) selon l'invention.

Pour réaliser une jonction de deux poutrelle sur un mur ou une poutre, l'invention propose, une poutrelle à treillis acier métallique et semelle à béton armé(62) caractérisé en ce qu'elle comporte un empattement(66) composé d'une branche courte(64) d'une branche longue (63). La dite poutrelle (62) constitue une solution innovant. Car elle permet via ses empattements de réaliser une jonction parfaite avec une autre poutrelle à empattement large (51) en venant s'encastrer dans l'empattement large (65) de la poutrelle (51). Fig22

Enfin, et pour réaliser le coulage du béton de couronnement sur un mur de clôture, la présente invention, préconise un couvercle de couronnement(56) caractérisé en ce qu'il comporte un larmier(59) contre écoulement des eaux sur le mur. Le couvercle de couronnement(56) est doté d'après l'invention d'un orifice pour le coulage du béton(57), sur sa face supérieure(60)

Et d'un carré mâle(58) pour emboitement dans le creux de fixation(18) avant la coulé du béton sur sa face inférieure ((61).

La Fig19 et la Fig20 sont des illustrations schématiques du couvercle de couronnement préconisé par la présente invention.

Le procédé selon l'invention, est une unité de pièces emboîtables, modulaires et indissociables pour assurer toutes étapes de la construction d'un mur du sol jusqu'à la pose de la dalle.

Aussi, la construction des murs selon l'invention, devient-elles très pratique et très économique.

Un des avantages indéniables de l'invention est la préservation de quantités importantes de l'eau, du ciment et du sable, matériaux incontournables pour le scellement des joints des blocs conventionnels, quel que soit leurs formes et dimension, ainsi que leur conceptions - fixe ou modulaire, utilisés dans l'art antérieur.

L'invention promet un niveau de productivité très élevé en assurant une édification des murs en des temps relativement meilleurs et en n'utilisant que peu de matériaux. Ceci impacte positivement les coûts des constructions et assure un haut niveau de compétitivité au profit des entreprises de construction et celui des clients demandeurs.

Egalement l'invention promet un niveau de rentabilité élevé grâce, à l'avantage indéniable, issu des gains de temps de construction et la possibilité de récupérer les blocs de parpaings sans passer par une démolition des murs.

Un des avantages majeur de la présente invention est l'abandon pur et simple de l'utilisation du mortier de scellement (composé entre autre du ciment, des eaux et du sable), grâce à la modularité horizontale et verticale et la configuration géométrique de tous les bloc de parpaing préconisé par la présente invention, qui s'emboitent entre eux dans des combinaisons multiple pour ériger, dans n'importe quel type architecture, longueur et largeur des murs, qu'ils soient des murs extérieurs ou des murs intérieur ou cloison, sans liant ni joint ni mortier de scellement.

Ce qui génère des économies substantielles aussi bien en main-d'oeuvre qu'en matériau entrants et en termes de délais d'exécution.

L'absence d'utilisation du mortier de scellement représente un autre avantage de la présente invention. Des économies substantielles sont générées par la réduction des coûts de la construction par l'élimination des facteurs entrant majeur dans les prix et coûts de revient des constructions.

Un des avantages de l'invention est que le parpaing butoir grand format(1 1) et petit format(12) nécessitent peu de produits d'aménagement pour recevoir des volets (bois ou aluminium) ou des portes métalliques (acier ou fer forgé) avec un niveau de la finition inégalé.

Un des avantages de l'invention réside dans le fait que le linteau (10) présente dans sa partie centrale une surface plane et parfaitement lisse (30) et des empattements intégrés(40) ce qui nécessite que très peu de matériaux et peu d'efforts pour son ajustement et son alignement.

Un des avantages de l'invention réside dans le parpaing de jonction (13 et 14) qui offre la possibilité de faire émerger une cloison d'un mur extérieur avec une épaisseur réduite 25%.

Un des avantages de l'invention réside dans le bloc de fondation(1) qui ne nécessite aucun de coffrage pour son installation. Le creusement d'un simple tranché bien aligné et à la profondeur correspondante à la hauteur du bloc de fondation(1) est suffisant pour commencer les travaux d'édification d'un mur.

L'invention promet multitude d'avantages : Modularité, robustesse, facilité d'installation, optimisation des matériaux entrants (eau, ciments, sable,....), esthétique, une très bonne finition, grande flexibilité dans les conceptions architecturelles, un encastrement parfait des canalisations techniques, très bonne isolation thermique et acoustique.

Tous les dits avantages techniques, combinés avec les gains substantiels des temps de la construction des murs, font du procédé de construction selon l'invention une nouvelle opportunité pour l'optimisation des délais d'édification des habitations au grand profit des promoteurs immobiliers, des clients demandeurs, et des entreprises de construction.

Par ailleurs, tous les éléments modulaires préconisés par l'invention, peuvent-être obtenus d'après les techniques de production de blocs agglomérés et des briques en argile et terre cuite.

La poutrelle étant un cas assujetti à des normes et à des réglementations exigeantes, sécurité oblige, fait l'objet de note de calcul spécifique -dimensions et matériaux- pour répondre aux cahiers des charges relevant des dits normes et réglementations en vue de son homologation par les pouvoirs publics.

En effet, il nécessaire de maitre au point des moule correspondant au profil et aux dimensions de chaque pièce des Fig1 à 20, et de procéder ensuite au malaxage des matériaux de base ciment et sable, avec éventuellement l'ajout d'adjuvants ou de colles ou de produits d'étanchéité, selon éventuellement des besoins spécifiques d'ordres climatiques ou environnementaux, ou selon la destination et l'usage des bâtiments -usines, hôpitaux, hôtel... - relevant de normes spécifiques ou assujettis à des réglementations légales, avant de les couler dans les dits moules.

Pour avoir une bonne adhérence des matériaux entre eux et pour avoir une parfaite finition des surfaces et aussi pour garantir une parfaite régularité des dimensions, les opérations de la compression et de la vibration (compactage) sont nécessaires.

Les techniques d'agglomération des matériaux et la fabrication des briques en terre cuite sont largement répondues, connues de longues dates et facilement accessible sur la marché.

Le procédé d'édification des murs à partir d'éléments modulaires selon l'invention trouve son application dans tout type de bâtiments quel qu'en soit la taille l'architecture (Immeubles, appartements, villas, hangars, dépôt, garage,......) quel qu'en soit leurs usages (habitation ou professionnel).

Une des applications possible des blocs de fondation(1) conjugués avec les parpaings de base grand format(2) est la confection des barrières des barricades et balisages.

Un avantage indéniable de cette application est de disposer de barrières barricades ou balisages en béton propre avec une bonne finition des surfaces pour une esthétique inégalée.

Encore que l'avantage quasi-exclusif qu'offres cette application reste que les barricades, barrières ou balisages peuvent-être désormais réglables en hauteur grâce à la grande flexibilité des combinaisons qu'offre la modularité du procédé.

Un autre avantage de l'invention réside dans la poutrelle préconisé principalement le nouveau concept de la pose et de la fixation de son empattement(65) sur toute la largeur du mur porteur ou d'une poutre et une meilleure stabilité aux dalles compression.

Selon l'invention la maçonnerie dispose désormais d'une nouvelle technique et d'un nouvel procédé de construction des murs, qui offrent de substantiels avantages, pour qu'elle gagne en productivité, compétitivité et en rentabilité dans le respect total des réglementations légales et des normes techniques relevant du domaine de la construction immobilières et des travaux publics.

## Revendications

1. Système d'assemblage de parpaings en kit destiné à la construction des bâtiments, composé d'un parpaing de base grand format (2), d'un parpaing de base petit format (3), d'un parpaing réducteur grand format (4), d'un parpaing réducteur petit format (5), d'un parpaing coin extérieur grand format (6), d'un coin extérieur petit format (7), d'un coin intérieur grand format (8), d'un coin intérieur petit format (9), d'un linteau (10), d'un parpaing butoir grand format (11), d'un parpaing butoir petit format (12), d'un parpaing de jonction grand format (13), d'un parpaing de jonction petit format (14), le bloc parpaing de base grand format (2) et le bloc de parpaing de base petit format (3) décrivant, chacun d'entre eux, une forme en « H » et comportant, chacun d'entre eux, une branche courte (24), une branche longue (27) et un tronc central (33) doté d'un creux de fixation à la verticale (18), le système d'assemblage de parpaings en kit étant **caractérisé en ce que** le kit se compose aussi d'un bloc de fondation (1), d'une poutrelle à treillis métallique et semelle béton armé à empattement large (51), d'une poutrelle à treillis métallique et semelle béton armé empattements réduits (62), et **en ce que** le bloc de parpaing de jonction grand format (13) et le bloc de parpaing de jonction petit format (14)comportent chacun d'entre eux, une branche emboîtable mur principal (45), deux branches visibles mur principal (46), une grande lèvre visible mur de cloison (47) et une petit lèvre emboitement mur de cloison (48).

2. Système d'assemblage des parpaings en kit selon la revendication 1, **caractérisé en ce que** le bloc de parpaing réducteur grand format (4) et le bloc de parpaing réducteur petit format (5) décrivent, chacun d'entre eux, une forme en « T » et comportant, chacun d'entre eux, une branche emboîtable (34) et une face visible réducteur (35) et un passage technique (28).

3. Système d'assemblage des parpaings en kit selon la revendication 1 ou 2 **caractérisé en ce que** le bloc de parpaing coin extérieur grand format (6) et le bloc de parpaing coin extérieur petit format (9) comportent, chacun d'entre eux, un tronc central (49) doté de deux de creux de fixation (49), deux bras emboîtables (36) et deux jambes extérieures (37).

4. Système d'assemblage des parpaings en kit selon l'une quelconque des revendications 1 à 3, **caractérisé en ce que** le parpaing intérieur grand format (8) et le parpaing de coin intérieur petit format (9) comportent, chacun d'entre eux, un tronc central (50) doté de deux creux de fixation (38), et deux bras emboîtables (39).

5. Système d'assemblage des parpaings en kit selon l'une quelconque des revendications 1 à 4, **caractérisé en ce que** le linteau (10) est une pièce monobloc munie d'une partie centrale en béton armé et qu'il comporte à ses extrémités deux pattes d'empattement (40) munis, chacune d'entre elle, d'un doigt index visible (41) et d'un pouce emboîtable (42).

6. Système d'assemblage des parpaings en kit selon l'une quelconque des revendications 1 à 5, **caractérisé en ce que** le boc de parpaing butoir grand format (11) et le bloc de parpaing butoir petit format (12) décrivent, chacun d'entre eux, une forme en « U » et qui comportent, chacun d'entre eux, une grande lèvre (43) et une petite lèvre (44) et une attente faux-cadres (31) et une glissière volet roulant (32).

7. Système d'assemblage des parpaings en kit selon l'une quelconque des revendications 1 à 6, **caractérisé en ce que** la poutrelle à empattements larges (51) comporte un tronc central (54) représentant une surface d'appui des ourdis et des empattements (65) et que dits les empattements comportent une branche externe double (52) une branche interne simple (53) et un ensemble de ferraillage (55).

8. Système d'assemblage des parpaings en kit selon l'une quelconque des revendications 1 à 7, **caractérisé en ce que** la poutrelle à treillis métallique et semelle béton armé empattement réduit (62) comporte des empattements (66), une branche longue (63) et une branche courte (64).

9. Système d'assemblage des parpaings en kit selon l'une quelconque des revendications 1 à 8, **caractérisé en ce qu'**il comporte un couvercle de couronnement des murs (56).

## Patentansprüche

1. System zum Montieren von Bausteinen als Bausatz, der für die Gebäudekonstruktion bestimmt ist, zusammengesetzt aus einem großformatigen Basisbaustein (2), einem kleinformatigen Basisbaustein (3), einem großformatigen reduzierenden Baustein (4), einem kleinformatigen reduzierenden Baustein (5), einem großformatigen Außeneckenbaustein (6), einer kleinformatigen Außenecke (7), einer großformatigen Innenecke (8), einer kleinformatigen Innenecke (9), einem Sturz (10), einem großformatigen Anschlagsbaustein (11), einem kleinformatigen Anschlagsbaustein (12), einem großformatigen Verbindungsbaustein (13), einem kleinformatigen Verbindungsbaustein (14), wobei der großformatige Basisbausteinblock (2) und der kleinformatige Basisbausteinblock (3)jeweils eine "H"-Form darlegen und jeweils einen kurzen Schenkel (24), einen langen Schenkel (27) und einen zentralen Rumpf (33) aufweisen, der mit einem Hohlraum (18) für eine vertikale Befestigung versehen ist, wobei das System zum Montieren von Bausteinen als Bausatz **dadurch gekennzeichnet ist, dass** sich der Bausatz ebenso aus einem Fundamentblock (1), einem Träger (51) mit Maschendraht und Stahlbetonsohle mit breiter Grundmauer, einem Träger (62) mit Maschendraht und Stahlbetonsohle mit verjüngten Grundmauern zusammensetzt, und dass der großformatige Verbindungsbausteinblock (13) und der kleinformatige Verbindungsbausteinblock (14) jeweils einen steckbaren Hauptmauerschenkel (45), zwei sichtbare Hauptmauerschenkel (46), eine große sichtbare Trennwandlippe (47) und eine kleine Hauptmauereinstecklippe (48) aufweisen.

2. System zum Montieren von Bausteinen als Bausatz nach Anspruch 1, **dadurch gekennzeichnet, dass** der großformatige reduzierende Bausteinblock (4) und der kleinformatige reduzierende Bausteinblock (5) jeweils eine "T"-Form darlegen und jeweils einen steckbaren Schenkel (34) und eine reduzierende sichtbare Fläche (35) und einen technischen Durchgang (28) aufweisen.

3. System zum Montieren von Bausteinen als Bausatz nach Anspruch 1 oder 2, **dadurch gekennzeichnet, dass** der großformatige Außeneckenbausteinblock (6) und der kleinformatige Außeneckenbausteinblock (9) jeweils einen zentralen Rumpf (49), der mit zwei Befestigungshohlräumen (49) versehen ist, zwei steckbare Schenkel (36) und zwei Außenbeine (37) aufweisen.

4. System zum Montieren von Bausteinen als Bausatz nach einem der Ansprüche 1 bis 3, **dadurch gekennzeichnet, dass** der großformatige Innenbaustein (8) und der kleinformatige Inneneckenbaustein (9) jeweils einen zentralen Rumpf (50), der mit zwei Befestigungshohlräumen (38) versehen ist, und zwei steckbare Schenkel (39) aufweisen.

5. System zum Montieren von Bausteinen als Bausatz nach einem der Ansprüche 1 bis 4, **dadurch gekennzeichnet, dass** der Sturz (10) ein Einblockstück ist, das mit einem zentralen Teil aus Stahlbeton ausgestattet ist, und dass er an seinen Enden zwei Grundmauerkrempen (40) aufweist, die jeweils mit einem sichtbaren Zeigefinger (41) und einem steckbaren Daumen (42) ausgestattet sind.

6. System zum Montieren von Bausteinen als Bausatz nach einem der Ansprüche 1 bis 5, **dadurch gekennzeichnet, dass** der großformatige Anschlagsbausteinblock (11) und der kleinformatige Anschlagsbausteinblock (12) jeweils eine "U"-Form darlegen, und die jeweils eine große Lippe (43) und eine kleine Lippe (44) und einen Hilfsjochanschluss (31) und eine Rollladenlaufschiene (32) aufweisen.

7. System zum Montieren von Bausteinen als Bausatz nach einem der Ansprüche 1 bis 6, **dadurch gekennzeichnet, dass** der Träger (51) mit breiten Grundmauern einen zentralen Rumpf (54) aufweist, der eine Auflageoberfläche (65) von Deckenhohlkörpern und von Grundmauern darstellt, und dass die Grundmauern einen doppelten Außenschenkel (52), einen einfachen Innenschenkel (53) und eine Armierungsanordnung (55) aufweisen.

8. System zu Montieren von Bausteinen als Bausatz nach einem der Ansprüche 1 bis 7, **dadurch gekennzeichnet, dass** der Träger (62) mit Maschendraht und Stahlbetonsohle mit verjüngter Grundmauer Grundmauern (66), einen langen Schenkel (63) und einen kurzen Schenkel (64) aufweist.

9. System zum Montieren von Bausteinen als Bausatz nach einem der Ansprüche 1 bis 8, **dadurch gekennzeichnet, dass** es eine Mauerkronenabdeckung (56) aufweist.

## Claims

1. A system for assembling building blocks in the form of a kit intended for the construction of buildings, the system consisting of a large-format base building block (2), a small-format base building block (3), a large-format reducing building block (4), a small-format reducing building block (5), a large-format exterior corner building block (6), a small-format exterior corner (7), a large-format interior corner (8), a small-format interior corner (9), a lintel (10), a large-format stopper building block (11), a small-format stopper building block (12), a large-format joint building block (13), and a small-format joint building block (14), the large-format base building block (2) and the small-format base building block (3) each representing an "H" shape and each comprising a small limb (24), a long limb (27) and a central trunk (33) provided with a recess (18) for vertical fastening, the system for assembling building blocks in the form of a kit being **characterized in that** the kit also consists of a foundation block (1), a wide-footing girder (51) having a metal lattice and reinforced concrete beam, and a reduced-footing girder (62) having a metal lattice and reinforced concrete beam, and **in that** the large-format joint building block (13) and the small-format joint building block (14) each comprise an interlockable main wall limb (45), two visible main wall limbs (46), a large visible partition wall lip (47) and a small interlocking partition wall lip (48).

2. The system for assembling building blocks in the form of a kit according to claim 1, **characterized in that** the large-format reducing building block (4) and the small-format reducing building block (5) each represent a "T" shape and each comprise an interlockable limb (34), a reducing visible face (35) and a technical passage (28).

3. The system for assembling building blocks in the form of a kit according to claim 1 or 2, **characterized in that** the large-format exterior corner building block (6) and the small-format exterior corner building block (9) each comprise a central trunk (49) provided with two fastening recesses (49), two interlockable arms (36) and two exterior legs (37).

4. The system for assembling building blocks in the form of a kit according to any of claims 1 to 3, **characterized in that** the large-format interior building block (8) and the small-format interior corner building block (9) each comprise a central trunk (50) provided with two fastening recesses (38), and two interlockable arms (39).

5. The system for assembling building blocks in the form of a kit according to any of claims 1 to 4, **characterized in that** the lintel (10) is a one-piece part provided with a central part made of reinforced concrete, and **in that** it comprises, at its ends, two footing tabs (40) each provided with a visible index finger (41) and an interlockable thumb (42).

6. The system for assembling building blocks in the form of a kit according to any of claims 1 to 5, **characterized in that** the large-format stopper building block (11) and the small-format stopper building block (12) each represent a "U" shape and each comprise a large lip (43), a small lip (44), a false-frame back (31) and a roller shutter slide (32).

7. The system for assembling building blocks in the form of a kit according to any of claims 1 to 6, **characterized in that** the wide-footing girder (51) comprises a central trunk (54) representing a bearing surface (65) for filler blocks and footings, and **in that** said footings comprise a double outer limb (52), a single inner limb (53) and a reinforcement assembly (55).

8. The system for assembling building blocks in the form of a kit according to any of claims 1 to 7, **characterized in that** the reduced-footing girder (62) having a metal lattice and reinforced concrete beam comprises footings (66), a long limb (63) and a short limb (64).

9. The system for assembling building blocks in the form of a kit according to any of claims 1 to 8, **characterized in that** it comprises a cover (56) for capping the walls.
